# EUROPÄISCHE PATENTSCHRIFT

(11) **EP 0 382 135 B1**
(45) Veröffentlichungstag und Bekanntmachung des Hinweises auf die Patenterteilung: **12.08.1992**
(21) Anmeldenummer: 90102201.2
(22) Anmeldetag: 05.02.1990
(51) Int. Cl.: E05F 11/48, E05F 11/38

(54) **Mitnehmer eines Bowdenzug-Fensterhebers**
Catch of a Bowden cable window raiser
Elément d'enraînement pour lève-glace à câble

(30) Priorität: 07.02.1989 DE 3903556
(43) Veröffentlichungstag der Anmeldung: 16.08.1990
(73) Patentinhaber: KÜSTER & Co. GmbH, D-35626 Ehringshausen (DE)
(72) Erfinder: Hornivius, Lothar, D-6332 Ehringshausen (DE)
(74) Vertreter: Müller, Eckhard, Dr.

(56) Entgegenhaltungen:
- DE-A- 2 836 032
- DE-A- 3 727 153
- US-A- 3 541 732
- US-A- 4 706 412

## Beschreibung

Die Erfindung betrifft einen an einer Führungsschiene geführten, aus einem Gleitstück und einem Scheibenhalter bestehenden Mitnehmer eines Bowdenzug-Fensterhebers zur Verschiebung der Fensterscheibe in Automobilen und ähnlichen Fahrzeugen.

Die Erfindung geht aus von einem Stand der Technik, wie er in der EP-A-0 304 583 offenbart ist. In diesem Dokument, das unter artikel 54(3) EPÜ fällt, ist ein Mitnehmer gezeigt, bei dem aus einem Scheibenhalter ein Exzenterbolzen herausragt, der in das Langloch in einem Gleitstück (Mitnehmerplatte) ragt, so daß der Scheibenhalter sowohl höhen- als auch querverschiebbar ist. Diese Bauteile sind in der dort beschriebenen Art in dieser Form vorgesehen, um einen Toleranzausgleich in der Scheibenstellung nach Höhe und Seite während der Montage zu ermöglichen.

Der Erfindung liegt die Aufgabe zugrunde, zusätzlich auch noch eine Kippung der Scheibe relativ zu der Führungsschiene zu ermöglichen.

Diese Aufgabe ist durch einen Mitnehmer gelöst, der die im Anspruch 1 angegebenen Merkmale aufweist.

Gemäß der Erfindung ist diese dadurch erreicht, daß auf einem am Gleitstück festsitzenden Bolzen ein balliger Kulissenstein angeordnet ist, der auf dem Bolzen in Richtung senkrecht zur Scheibenebene hin und her verschiebbar ist.

Auf der balligen Außenform dieses Kulissensteins sitzt der Scheibenhalter mit einer zylindrischen Kalotte, die jedoch in Längsrichtung der Scheibenebene länger ausgebildet ist, als der Kulissenstein.Dadurch ist der Kulissenstein in Längsrichtung, d.h. in Richtung parallel zur Scheibenebene verschiebbar.

Aus diesem Aufbau der einzelnen Bauelemente ergibt sich die Möglichkeit der Scheibenjustierung nach allen Richtungen. In Richtung senkrecht zur Scheibenebene ist die Justiermöglichkeit gegeben dadurch, daß der Kulissenstein auf dem Bolzen hin und her rutschen kann. In Richtung parallel zur Scheibenebene ist die Justiermöglichkeit gegeben dadurch, daß der Scheibenhalter mit seiner längeren Kalotte auf dem Kulissenstein verschiebbar ist, und die Kippmöglichkeit der Scheibe ergibt sich aus der balligen Außenform des Kulissensteins im Zusammenwirken mit der balligen Innenform der Kalotte.

Bevorzugte Merkmale der Erfindung sind Gegenstand der Ansprüche 2 und 3.

In der Zeichnung ist die Erfindung in einem Ausführungsbeispiel dargestellt. Es zeigen:
Fig. 1 schematisch eine Ansicht des Scheibenhalters, teilweise geschnitten,
Fig. 1a einen Schnitt durch Fig .1 in Höhe B-B,
Fig. 2 schematisch einen Schnitt durch Fig.1 in Höhe II-II.

In den Figuren ist mit 3 die Führungsschiene eines Bowdenzug-Fensterhebers dargestellt, entlang der ein Gleitstück 8 auf und nieder bewegt wird, z.B. gezogen durch einen nicht dargestellten Bowdenzug,

Aus dem Gleitstück 8 steht ein Zapfen 1 hervor, auf dem ein Kulissenstein 2 aufgesteckt ist. Der Zapfen 1 ist dabei e etwas länger als der Kulissenstein dick ist, so daß sich letzterer auf dem Zapfen in Pfeilrichtung C-D (Fig.2) verschieben kann. Vorne ist auf den Zapfen 1 eine Sicherungsscheibe 11 aufgesteckt, die verhindert, daß der Kulissenstein von dem Zapfen abgezogen werden kann.

Der Kulissenstein 2 trägt einen Scheibenhalter 4, der aus einem Blech 4c und einer Blechplatte 5 besteht. Letztere ist auf dem Blech 4c fest aufgebracht, z.B. vernietet. Vom Scheibenhalter 4 wird die Fensterscheibe 9 gehalten, z.B. zwischen dem Halter 4 und einem Gegenstück 12 mittels einer Schraube 10 festgeklemmt.

An dem Scheibenhalter 4 und an der aufgesetzten Blechplatte 5 sind zwei zylindrische Flächen 4a;4b (Fig.1a) ausgeschnitten und ausgebogen, die sich in Pfeilrichtung G-H (Fig. 1 und 2) erstrecken. Diese Flächen bilden eine längliche Kalotte, die den Kulissenstein 2 umschließt. An letzterem sind zwei zylindrische Flächen 2a;2b außen angeformt (Fig.1a), so daß der gesamte Scheibenhalter 4 in Pfeilrichtung I-J senkrecht zur Führungsschiene 3 kippen kann.

Da außerdem die längliche, von den Flächen 4a;4b gebildete Kalotte länger ist als der Kulissenstein 2, kann der ganze Scheibenhalter 4 auf dem Kulissenstein auch in Pfeilrichtung G-H längsverschoben werden.

Der Scheibenhalter 4 kann sich somit je nach den Erfordernissen bei der Montage in die folgenden Richtungen selbsttätig einstellen und justieren: erstens kann er sich in Pfeilrichtung C-D senkrecht zur Führungsschiene einstellen. Zweitens kann er sich in Pfeilrichtung G-H quer zur Führungsschiene verschieben, und drittens kann er vermöge der balligen Außenform des Kulissensteins 2 auf diesem auch noch in Pfeilrichtung I-J kippen.

In den Figuren 1 und 2 ist der Zapfen 1 mit einem rechteckigen Querschnitt dargestellt. Der Scheibenhalter kann daher nicht in der Zeichenebene der Fig.1 um den Zapfen 1 herum schwenken. In dieser Richtung ist der Scheibenhalter 4 daher gegen Drehung gesichert. Der Zapfen 1 kann aber auch rund ausgeführt werden, mit einem entsprechenden runden Loch in dem Kulissenstein 2. Dann wäre, auch diese Schwenkung noch möglich. Eine solche Ausführungsform würde eine rein konstruktive Änderung darstellen, die gewählt werden kann, wenn die Erfordernisse bei der Montage dies verlangen. Bei dieser Ausführungsform wäre es auch möglich, das Loch des Kulissensteins innen ballig zu machen, mit nach außen abfallenden Kanten. Dann könnte der Scheibenhalter auf dem Zapfen 1 auch noch in Querrichtung kippen.

## Patentansprüche

1. An einer Führungsschiene (3) geführter, aus einem Gleitstück (8) und einem Scheibenhalter (4) bestehender Mitnehmer eines Bowdenzug-Fensterhebers zur Verschiebung der Fensterscheibe (9) in Automobilen und ähnlichen Fahrzeugen, wobei der Scheibenhalter zwecks Toleranzausgleich mittels einer Bohrung mit axialem Spiel auf einem aus dem Gleitstück hervorstehenden Zapfen (1) gehalten ist, wobei
a auf dem Zapfen (1) ein Kulissenstein (2) in axialer Richtung (C-D) verschiebbar aufgesteckt ist,
b die ineinandergreifenden Außen- bzw. Innenformen von Zapfen und Kulissenstein derart gewählt sind, daß der Kulissenstein auf dem Zapfen gegen Drehung in Umfangsrichtung des Zapfens gesichert ist;
c der Kulissenstein (2) auf seinen oberen und unteren, senkrecht zur Führungsschiene (3) verlaufenden Flächen (2a;2b) parallel zur Führungsschiene (3) zylindrisch geformt ist,
d am Scheibenhalter (4) eine aus zwei einander gegenüberstehenden, entsprechend zylindrisch geformten Flächen (4a;4b) gebildete Kalotte einstückig angeformt bzw. mit dem Scheibenhalter fest verbunden ist, mit denen der Scheibenhalter auf den zylindrischen Flächen (2a;2b) des Kulissensteines (2) in Richtung (E-F) senkrecht zur Führungsschiene (3) kippbar ist, und
e die zylindrische Kalotte in dem Scheibenhalter (4) länger ausgebildet ist als der Kulissenstein (2) breit ist, so daß der Scheibenhalter (4) auf dem Kulissenstein (2) in der Gebrauchslage in etwa waagerechter Richtung (G-H) längsverschiebbar ist.

2. Mitnehmer eines Bowdenzug-Fensterhebers nach Anspruch 1, dadurch gekennzeichnet, daß der Scheibenhalter (4) aus Blech besteht, aus dem die obere und untere Hälfte der Kalottenflächen (4a;4b) freigeschnitten und ausgebogen sind, und daß die jeweils andere Hälfte der Kalottenflächen aus einer aufsetzbaren Blechplatte (5) freigeschnitten und ausgebogen sind, die in der Weise auf den Scheibenhalter aufgesetzt und mit diesem fest verbunden ist, daß die vier verschiedenen Hälften der Kalottenflächen sich zu der oberen bzw. unteren zylindrischen Kalottenfläche (4a;4b) ergänzen.

3. Mitnehmer eines Bowdenzug-Fensterhebers nach den Ansprüchen 1 und 2, dadurch gekennzeichnet, daß die Innenwandungen des Kulissensteines (2) von der Mitte des Steines nach außen hin größer werdend ballig ausgebildet sind, so daß der Scheibenhalter (4) insgesamt auch seitlich in Richtung (I-J) senkrecht zur Führungsschiene (3) kippbar ist.

## Claims

1. An entrainer, which is guided at a guide rail (3) and consisting of a slide piece (8) and a pane holder (4), of a Bowden cable window lifter for the displacement of the window pane (9) in automobiles and similar vehicles, wherein for the purpose of compensating for tolerances the pane holder is held by means of a bore with axial play on a spigot (1) projecting from the slide piece, wherein
a a guide block (2) is plugged onto the spigot (1) to be displaceable in axial direction (C-D),
b the interengaging external and internal shapes respectively of spigot and guide block are chosen in such a manner that the guide block is secured on the spigot against rotation in circumferential direction,
c the guide block (2) is cylindrically shaped, parallelly to the guide rail (3), on its upper and lower surfaces (2a; 2b) extending perpendicularly to the guide rail (3),
d a cup, which is formed from two mutually opposite and correspondingly cylindrically shaped surfaces (4a; 4b) and by which the pane holder is tiltable on the cylindrical surfaces (2a; 2b) of the guide block (2) in direction (E-F) perpendicularly to the guide rail (3), is integrally formed on or fixedly connected with the pane holder, and
e the cylindrical cup is constructed in the pane holder (4) to be longer than the guide block (2) is wide, so that the pane holder (4) in the use position is longitudinally displaceable on the guide block (2) in an approximately horizontal direction (G-H).

2. Entrainer of a Bowden cable window lifter according to claim 1, characterised thereby that the pane holder (4) consists of sheet metal, from which the upper and lower halves of the cup surfaces (4a; 4b) are cut free and bent out, and that the respective other halves of the cup surfaces are cut free and bent out from an attachable sheet metal plate (5) which is placed onto and fixedly connected with the pane holder in such a way that the four different halves of the cup surfaces complete the upper and lower cylindrical cup surfaces (4a; 4b).

3. Entrainer of a Bowden cable window lifter according to claims 1 and 2, characterised thereby that the inner walls of the guide block (2) are constructed to spherically enlarge outwardly from the middle of the block, so that the pane holder (4) in its entirety is also laterally tiltable in direction (I-J) perpendicularly to the guide rail (3).

## Revendications

1. Dispositif d'entraînement d'un lève-glace à câble Bowden passant dans un rail de guidage (3) et constitué d'une pièce coulissante (8) et d'un porte-glace (4) pour le coulissement de la glace (9) d'une fenêtre d'automobile et véhicules analogues, le porte-glace étant monte sur un pivot (1) faisant saillie à partir de la pièce coulissante au moyen d'un perçage à jeu axial afin de compenser les tolérances, tandis que
a sur le pivot (1) est monté de manière coulissante en direction axiale (C-D) un coulisseau (2) ,
b Les formes extérieures et intérieures qui sont en prise l'une avec l'autre du pivot et du coulisseau sont choisies de telle sorte que le coulisseau monté sur le pivot ne puisse pas tourner dans le sens périphérique dudit pivot,
c le coulisseau (2) présente une forme cylindrique parallèle au rail de guidage (3) sur ses faces supérieures et inférieures (2a, 2b) perpendiculaires audit rail (3),
d sur le porte-glace (4) est moulée d'une seule pièce ou fixée rigidement une calotte formée de deux faces (4a, 4b) de formes cylindriques correspondantes et se faisant face, grâce auxquelles le porte-glace peut être basculé sur les faces cylindriques (2a, 2b) du coulisseau (2) en direction (E-F) perpendiculairement au rail de guidage (3), et
e la longueur, à l'intérieur du porte-glace (4) de la calotte cylindrique, est supérieure à la largeur du coulisseau (2), de telle sorte que le porte-glace (4) peut coulisser longitudinalement sur le coulisseau (2) en position d'utilisation en direction sensiblement horizontale (G-H).

2. Dispositif d'entraînement d'un lève-glace à câble Bowden selon la revendication 1, caractérisé par le fait que le porte-glace (4) est fabriqué en une tôle dont la moitié supérieure et la moitié inférieure des faces de la calotte (4a ; 4b) sont dégagées et repliées, et que les autres moitiés respectivement des faces de la calotte sont dégagées et repliées à partir d'une autre plaque de tôle (5), laquelle est montée sur le porte-glace et reliée de manière fixe à celui-ci, de telle sorte que les quatre moitiés différentes des faces de calotte viennent compléter la face supérieure de la calotte cylindrique et la face inférieure de ladite calotte cylindrique (4a ; 4b).

3. Dispositif s'entraînement d'un léve-glace à câble Bowden selon les revendications 1,et 2, caractérisé par le fait que les parois intérieures du coulisseau (2) sont réalisées de manière à s'etendre vers l'extérieur en partant du centre du coulisseau en prenant une forme bombée de telle sorte que le porte-glace (4) peut être basculable dans sa totalité, y compris latéralement, en direction (I-J) perpendiculairement au rail de guidage (3).
